# EUROPÄISCHE PATENTSCHRIFT

(11) **EP 0 889 208 B1**
(45) Veröffentlichungstag und Bekanntmachung des Hinweises auf die Patenterteilung: **30.05.2001**
(21) Anmeldenummer: 98111980.3
(22) Anmeldetag: 29.06.1998
(51) Int. Cl.: F01M 11/12

(54) **Ölstandswarneinrichtung**
Oil level warning system
Dispositif de surveillance du niveau d'huile

(30) Priorität: 01.07.1997 DE 19728047
(43) Veröffentlichungstag der Anmeldung: 07.01.1999
(73) Patentinhaber: AUDI AG, 85045 Ingolstadt (DE)
(72) Erfinder: Huber, Karl, 85072 Eichstätt (DE); Hauber, Hans-Jürgen, 86720 Nördlingen (DE)

(56) Entgegenhaltungen:
- EP-A- 0 191 458
- EP-A- 0 450 493
- DE-A- 19 636 422
- JP-A- 62 093 595
- US-A- 4 782 698

## Beschreibung

Die Erfindung betrifft eine Ölstandswarneinrichtung für ein Kraftfahrzeug gemäß dem Oberbegriff des Anspruchs 1 und ein Verfahren zum Betreiben einer derartigen Ölstandswarneinrichtung.

Es sind verschiedene Ölstandswarneinrichtungen für Kraftfahrzeuge bekannt. Herkömmliche Ölstandswarneinrichtungen weisen mechanische Kontaktvorrichtungen auf, die beim Unterschreiten eines gewissen Füllstandes ansprechen und dadurch eine Warneinrichtung, z.B. eine für den Fahrer sichtbare Warnlampe, auslösen.
Seit neuerem sind auch elektronisch arbeitende Füllstandssensoren zur Erfassung des Füllstandes in Ölwannen von Kraftfahrzeugen bekannt, die neben oder an Stelle herkömmlicher Ölmeßstäbe eingesetzt werden.
Solche Sensoren liefern ein elektrisches Meßsignal, das dem momentanen Füllstand entspricht. Das Meßsignal wird in einer Auswerteeinheit verarbeitet und ggf. abgespeichert. Da der Füllstand gewissen Schwankungen unterworfen ist, ist eine Mittelwertbildung zur Ermittlung eines zuverlässigen Meßergebnisses notwendig. Diese Mittelwertbildung ist insbesondere dann erforderlich, wenn die Meßergebnisse zur Bestimmung des Ölverbrauchs aufgezeichnet werden und die Datenmenge relativ klein gehalten werden soll.
Mit Hilfe eines solchen Füllstandssensors und einer entsprechenden Auswerteeinheit ist natürlich auch eine Ölstandswarnung bei Ölmangel möglich. Eine solche Vorrichtung ist Gegenstand der JP-A-62093595 Mechanische Kontaktvorrichtungen als Warneinrichtungen können dann entfallen.
Der momentane Füllstand hängt aufgrund der Ölbewegungen in der Ölwanne stark von verschiedenen Faktoren wie z.B. Einbaulage des Füllstandssensors, geometrischer Form der Ölwanne und momentanen Fahrzustand ab. Je flacher die Ölwanne ist, desto mehr beeinflussen längerer Kurvenfahrten oder Bergfahrten die Meßwerte. Die Meßwerte hängen auch stark von der Viskosität und damit von der Temperatur des Öls ab.
Es ist deshalb notwendig, die Meßwerte über einen gewissen Zeitraum zu mitteln, um eine zuverlässige Aussage über den Ölstand machen zu können. Je länger die Fahrstrecke (Zeitraum) über die gemittelt wird ist, desto genauer läßt sich der Ölstand bestimmen. Im Prinzip sollte die gemittelten Meßwerte, d.h. der "wahre" Ölstand, dem Meßwert entsprechen, der bei einem stehenden, waagrechten Fahrzeug gemessen wird.
In der Regel muß der Ölstand auf ca. ± 2 mm genau festgelegt werden. Dies erfordert eine Mittelung über eine längere Fahrstrecke.
Unterschreitet der Ölstand einen gewissen Grenzwert, so muß ein Warnhinweis für den Fahrer erfolgen, der dazu auffordert Öl nachzufüllen.
In Normalfall wird der Fahrer dieser Aufforderung nachkommen und entsprechend Öl nachfüllen.
Ein Problem hierbei ist, daß aufgrund der Mittelwertbildung es eine gewisse Fahrstrecke bzw. einen gewissen Zeitraum dauert, bis der neue Füllstand so genau bestimmbar ist, daß eine eindeutige Aussage darüber gemacht werden kann, ob der Ölstand über dem Grenzwert liegt und somit ob Öl nachgefüllt wurde. In diesem Zeitraum ist für die Ölstandswarneinrichtung nicht erkennbar, ob ein Ölnachfüllen stattgefunden hat oder nicht. Aufgrund der vorangegangenen Messungen zeigt der zuletzt ermittelte Ölstand einen zu kleinen Wert, was zu dem entsprechenden Warnhinweis führt. Für die Ölstandswarneinrichtung besteht vor Ermittlung des neuen Füllstandes keine Veranlassung, den Warnhinweis zu löschen. Dies kann definitiv erst dann erfolgen, wenn nach erneuter Mittelwertbildung ein neuer Ölstand vorliegt und dieser den Grenzwert übersteigt.

Hat der Fahrer, entsprechend der Aufforderung, Öl nachgefüllt, so ist der immer noch angezeigte Warnhinweis für ihn sicher sehr irritierend und störend. Zum einen kann er sich veranlaßt sehen, nochmals Öl nachzufüllen, was evtl. zu einer für den Motor gefährlichen Überfüllung führen kann. Zum anderen wird das Vertrauen in die Ölstandswarneinrichtung des Fahrzeuges gemindert, da objektiv ein nicht mehr notwendiger Warnhinweis gegeben wird.
Zusätzlich besteht die Möglichkeit, daß bei einem Fahrerwechsel, der nachfolgende Fahrer in Unkenntnis eines Nachfüllens des ersten Fahrers ebenfalls Öl nachfüllt und damit eine für den Motor schädliche Überfüllung herbeiführt.

Aufgabe der vorliegenden Erfindung ist es, eine Ölstandswarneinrichtung für ein Kraftfahrzeug zu schaffen, bei der der Warnhinweis aufgrund eines Ölmangels unmittelbar nach dem Ölnachfüllvorgang gelöscht wird und die einfach und kostengünstig ist.

Gelöst wird diese Aufgabe durch eine Ölstandswarneinrichtung mit den Merkmalen des Anspruchs 1 bzw. durch das im Anspruch 4 angegebene Verfahren.

Vorteilhafte Weiterentwicklung der Erfindung sind in den Unteransprüchen angegeben.

Die wesentliche Idee der Erfindung besteht darin, einen Schalter an einem Bauteil des Kraftfahrzeuges vorzusehen, der beim Ölnachfüllvorgang betätigt werden muß. Die Betätigung des Bauteils wird einer Auswerteeinheit gemeldet und daraufhin der Warnhinweis gelöscht bzw. nicht mehr angezeigt falls eine verzögerte Anzeige des Warnhinweises erfolgt. Als Auswahlmöglichkeiten stehen verschiedenen Bauteile wie Motorhaube, Deckel des Ölnachfüllstutzens etc. zur Verfügung.

So ist z.B. zum Ölnachfüllen ein Öffnen der Motorhaube unbedingt erforderlich um den normalerweise im Motorraum angeordneten Ölnachfüllstutzen zu erreichen. Deshalb kann aufgrund einer Betätigung der Motorhaube mit großer Wahrscheinlichkeit darauf geschlossen werden, daß Öl nachgefüllt wurde. Wurde bei einer Betätigung der Motorhaube zu wenig oder gar kein Öl nachgefüllt, so wird der Warnhinweis trotzdem automatisch gelöscht, dies hat aber keine schädlichen Auswirkungen für den Motor, da nach einem gewissen Zeitraum, d.h. nach einer erneuten Mittelwertbildung ein zu geringer Ölstand (Ölmangel) festgestellt wird und deshalb der Warnhinweis für den Fahrer wieder erfolgen wird. Es ist weniger schädlich, den Motor knapp unterhalb des Grenzwertes, der einen Warnhinweis auslöst, zu betreiben, als bei einer Überfüllung.

Nachfolgend ist die Erfindung anhand eines in der Zeichnung dargestellten Ausführungsbeispiels näher erläutert. Es zeigen:
- Fig. 1: schematische Darstellung einer Ölstandswarneinrichtung in einem Kraftfahrzeug
- Fig. 2: Flußdiagramm

Fig. 1 zeigt in schematischer Darstellung eine Ölstandswarneinrichtung 1, die eine elektronische Auswerteeinheit 20 umfaßt, die mit einem Füllstandssensor 10 verbunden ist. Der Füllstandssensor 10 dient zur Erfassung eines momentanen Ölstandsmeßwertes m in einer Ölwanne 12 eines Kraftfahrzeuges.
Zur Bestimmung des Ölstandsmittelwertes M2 werden die Ölstandsmeßwerte m in der Auswerteeinheit 20 gemittelt. Hierzu werden an sich bekannte Mittelungsverfahren wie z.B. gleitende Mittelwertbildung eingesetzt. Neben diskreten Mittelungsverfahren sind auch kontinuierliche Mittelungsverfahren anwendbar. Auf die bekannte Art der Mittelwertbildung und Meßwertaufnahme soll hier nicht näher eingegangen werden.
Die Auswerteeinheit 20 ist mit einer Anzeigeeinrichtung 30 verbunden, die falls der Ölstandsmittelwert M2 einen Grenzwert min2 unterschreitet einen entsprechenden Warnhinweis an den Fahrer gibt. Der Warnhinweis kann optisch, akustisch oder in sonstiger Weise erfolgen. Der Warnhinweis muß nicht unbedingt unmittelbar nach dem Unterschreiten erfolgen, er kann auch verzögert zu festen Zeitpunkten, wie z.B. bei jedem Motorstart, erfolgen.
Die Auswerteeinheit 20 ist erfindungsgemäß mit einem Schalter verbunden, der die Betätigung eines zum Ölnachfüllen notwendigen Bauteils am Kraftfahrzeug erfaßt. Dieser Schalter kann z.B. im Motorraum oder am Deckel eines Ölnachfüllstutzens angeordnet sein. Im dargestellten Fall ist der Schalter 40 im Motorraum angeordnet. Ein mit der Motorhaube 42 verbundener Schaltstift 44 betätigt den Schalter 40 beim Öffnen der Motorhaube 42. Neben mechanisch arbeitenden Schaltern sind auch optische oder beliebige andere Schalter denkbar.
In einfacher Weise wird ein bei einigen Fahrzeugen bereits vorhandener Motorhaubenschalter, der eine geöffnete Motorhaube meldet, als Schalter 40 verwendet.
Bei einem in der Zeichnung nicht dargestellten Ausführungsbeispiel ist ein Deckelschalter vorgesehen, der am Deckel des Ölnachfüllstutzens angeordnet ist und das Öffnen des Deckels erfaßt. Dieses Ausführungsbeispiel ist zuverlässiger beim Erkennen eines Nachfüllvorgangs. Die Motorhaube 42 kann nämlich unter Umständen betätigt werden, ohne daß Öl nachgefüllt wurde. Die Wahrscheinlichkeit, daß der Deckel des Ölnachfüllstutzens geöffnet wurde, ohne daß ein Nachfüllen erfolgte, ist jedoch relativ unwahrscheinlich.

Nachfolgend ist das erfindungsgemäße Verfahren anhand eines Flußdiagramms (Fig. 2) näher erläutert.
Nach dem Motorstart erfolgt eine schnelle Meßwerterfassung, bei der nur wenige Ölstandsmeßwerte m zu einem Ölstandsmittelwert M1 gemittelt werden. Liegt der Ölstandsmittelwert M1 zwischen einem unteren Grenzwert min1 und einem oberen Grenzwert max, so ist sichergestellt, daß der Motor des Kraftfahrzeuges ohne Schaden betrieben werden kann. Andernfalls erfolgt eine Anzeige "Motor ohne Öl" bzw. "Überfüllung" in der Anzeigeeinrichtung 30. In beiden Fällen sind Gegenmaßnahmen unbedingt erforderlich. Diese Verfahrensschritte sind für das erfindungsgemäße Verfahren jedoch nicht erforderlich, sie dienen u.a. für eine erhöhte Sicherheit gegenüber plötzlich auftretenden größeren Ölverlusten.
Liegt der Ölstandsmittelwert M1 innerhalb eines tolerierbaren Bereichs, so wird fortlaufend eine Minimumserkennung d.h. eine Ölstandsbestimmung durchgeführt. Bei der Minimumserkennung werden in einem Verfahrensschritt
a) zur Bestimmung des Ölstandsmittelwertes M2 die Ölstandsmeßwerte m des Füllstandssensors 10 gemittelt.
Die Mittelung erfolgt über eine Fahrstrecke von ca. 10-100 km, die ausreichend ist, um den Ölstand mit der erforderlichen Genauigkeit festzustellen.
   Liegt der Ölstandsmittelwert M2 unterhalb eines Grenzwertes min2 d.h. Ölmangel, so wird in einem Verfahrensschritt
b) ein Warnhinweis für den Fahrer erzeugt. Dieser Warnhinweis wird in einem Verfahrensschritt
c) nach einer Betätigung eines zum Ölnachfüllen notwendigen Bauteils am Kraftfahrzeug gelöscht.

Wurde ausreichend Öl nachgefüllt, dann erscheint der Warnhinweis "Öl nachfüllen" nicht mehr. Wurde trotz Betätigung der Motorhaube 42 entweder zu wenig oder überhaupt kein Öl nachgefüllt, so erfolgt ein Warnhinweis erst nachdem ein neuer Ölstandsmittelwert M2 gebildet wurde. Aufgrund der gewählten Länge der hierfür notwendigen Fahrstrecke ist diese verzögerte Anzeige hinnehmbar.

## Patentansprüche

1. Ölstandswarneinrichtung für ein Kraftfahrzeug mit einem Füllstandssensor (10) zur Erfassung eines momentanen Ölstandsmeßwertes m in einer Ölwanne (12), mit einer Auswerteeinheit (20) zur Bestimmung eines Ölstandsmittelwertes M2 aus mehreren Ölstandsmeßwerten m und einer Anzeigeeinrichtung (30) zur Anzeige eines Warnhinweises für den Fahrer falls der Ölstandsmittelwert M2 einen Grenzwert min2 unterschreitet, wobei die Auswerteeinheit (20) mit einem Schalter (40) verbunden ist, der die Betätigung eines zum Ölnachfüllen notwendigen Bauteils am Kraftfahrzeug erfaßt und mit Mitteln die aufgrund eines Signals des Schalters (40) den Warnhinweis löschen.

2. Ölstandswameinrichtung nach Anspruch 1, **dadurch gekennzeichnet,** daß der Schalter (40) ein Motorhaubenschalter ist, der die Betätigung einer Motorhaube (42) erfaßt.

3. Ölstandswarneinrichtung nach Anspruch 1, **dadurch gekennzeichnet,** daß der Schalter (40) ein Deckelschalter ist, der die Betätigung eines den Ölnachfüllstutzen verschließenden Deckels erfaßt.

4. Verfahren zum Betreiben einer Ölstandswarneinrichtung für ein Kraftfahrzeug mit folgenden Verfahrensschritten:
a) Bestimmung eines Ölstandsmittelwertes M2 aus mehreren Ölstandsmeßwerten m
b) Erzeugung eines Wamhinweises für den Fahrer, falls der Ölstandsmittelwert M2 einen Grenzwert min2 unterschreitet
c) Löschung des Wamhinweises aufgrund der Betätigung eines zum Ölnachfüllen notwendigen Bauteils am Kraftfahrzeug.

## Claims

1. Oil level warning system for a motor vehicle, having a filling level sensor (10) for detecting an instantaneous measured oil level m in an oil sump (12), an evaluating unit (20) for ascertaining an average oil level M2 derived from a plurality of measured oil levels m, and a display device (30) for displaying an alert for the driver in the event that the average oil level M2 falls below a threshold value min2, the evaluating unit (20) being connected to a switch (40) which detects the operation of a component on the motor vehicle that is necessary for topping up the oil and having means which cancel the alert on the basis of a signal from the switch (40).

2. Oil level warning system according to claim 1, characterised in that the switch (40) is an engine bonnet switch which detects the operation of an engine cowl (42).

3. Oil level warning system according to claim 1, characterised in that the switch (40) is a cap switch which detects the operation of a cap which seals the oil filler pipe.

4. Method for operating an oil level warning system for a motor vehicle, comprising the following steps:
a) ascertaining an average oil level M2 from a plurality of measured oil levels m
b) generating an alert for the driver in the event that the average oil level M2 falls below a threshold value min2
c) cancelling the alert on the basis of operation of a component on the motor vehicle necessary for topping up the oil.

## Revendications

1. Dispositif de surveillance du niveau d'huile pour un véhicule automobile équipé d'un capteur de niveau de remplissage (10) pour détecter une valeur de mesure de niveau de remplissage momentanée, m, dans un carter d'huile (12) avec une unité d'évaluation (20) pour déterminer une valeur moyenne de niveau de remplissage M2 à partir d'une pluralité de valeurs de mesure de niveau d'huile, m, et un dispositif d'affichage (30) pour afficher un avertissement au conducteur dans le cas où la valeur moyenne de niveau de remplissage M2 descend au dessous d'une valeur limite min2, l'unité d'évaluation (20) étant reliée à un interrupteur (40) qui détecte l'actionnement d'un composant nécessaire pour effectuer le rechargement en huile, sur le véhicule, et avec des moyens qui effacent l'avertissement sur la base d'un signal émanant de l'interrupteur (40).

2. Dispositif de surveillance du niveau d'huile selon la revendication 1, caractérisé en ce que l'interrupteur (40) est un interrupteur monté sur capot moteur, détectant l'actionnement d'un capot moteur (42).

3. Dispositif de surveillance du niveau d'huile selon la revendication 1, caractérisé en ce que l'interrupteur (40) est un interrupteur de couvercle, détectant l'actionnement d'un couvercle obturant la tubulure de rechargement en huile.

4. Procédé de fonctionnement d'un dispositif de surveillance du niveau d'huile pour un véhicule automobile, présentant les étapes de procédé suivantes :
a) détermination d'une valeur moyenne de niveau d'huile M2 à partir d'une pluralité de valeurs de mesure de niveau d'huile ;
b) génération d'un avertissement au conducteur, dans le cas où la valeur moyenne de niveau d'huile M2 descend au dessous d'une valeur limite min2 ;
c) effacement de l'avertissement sur la base de l'actionnement d'un composant, monté sur le véhicule et nécessaire pour procéder au rechargement en huile.
